# EUROPÄISCHE PATENTSCHRIFT

(11) **EP 1 876 317 B1**
(45) Veröffentlichungstag und Bekanntmachung des Hinweises auf die Patenterteilung: **21.08.2013**
(21) Anmeldenummer: 07008061.9
(22) Anmeldetag: 20.04.2007
(51) Int. Cl.: E05C 19/14, E06B 3/48

(54) **Sektionaltor**
Sectional door
Porte en sections

(30) Priorität: 04.07.2006 DE 102006030675
(43) Veröffentlichungstag der Anmeldung: 09.01.2008
(73) Patentinhaber: Novoferm GmbH, 46419 Isselburg (DE)
(72) Erfinder:
(74) Vertreter: Albrecht, Rainer Harald

(56) Entgegenhaltungen:
- DE-A1-102004 047 166
- DE-U1-202005 007 416

## Beschreibung

Die Erfindung betrifft ein Sektionaltor mit einem aus gelenkig verbundenen Torpaneelen gebildeten Torblatt und einer in einer Türöffnung des Torblattes angeordneten Schlupftür, wobei die Schlupftür ein aus Türpaneelen aufgebautes Türblatt aufweist, dessen seitliche Ränder als Bandseite und Bandgegenseite ausgebildet sind, und wobei die Schlupftür an der Bandseite schwenkbeweglich an dem Torblatt gehalten ist und an der Bandgegenseite durch eine Türverschlusseinrichtung an dem Torblatt in einer Türschließstellung fixiert ist. Bei einem geschlossenen Sektionaltor ist das Torblatt typischerweise vertikal ausgerichtet. Bei einer Öffnungsbewegung werden die Paneele des Torblattes in seitlichen Führungsschienen entlang eines Bogens in eine typischerweise horizontale Öffnungsposition gebracht.

Die Schlupftür ermöglicht den Durchgang durch das Sektionaltor ohne dass das gesamt Torblatt bewegt werden muss. Sie kann manuell geöffnet und geschlossen werden und daher auch bei einem Ausfall eines Torblattantriebes betätigt werden. Des Weiteren können Schlupftüren in Notsituationen schnell und zuverlässig geöffnet werden, weshalb Sektionaltore, deren Torblätter eine Schlupftür aufweisen, insbesondere für den gewerblichen Bereich und für Garagen und Hallen geeignet sind, die neben dem Sektionaltor keinen zusätzlichen Ausgang besitzen.

Ein Sektionaltor mit dem eingangs beschriebenen Merkmal ist aus der Druckschrift DE 20 2005 007 416 U1 bekannt. Um ein unbefugtes Öffnen der Schlupftür von der Torblattaußenseite zu verhindern, sind Riegeleinrichtungen vorgesehen, wobei jeweils an der Torblattinnenseite ein horizontal verschiebbarer Riegel auf die Schlupftür und eine zugeordnete Riegelaufnahme auf das Torblatt aufgesetzt ist. Um ein leichtes Einschieben des Riegels in die Riegelaufnahme zu ermöglichen und insbesondere in Notsituationen eine schnelle Öffnung zu ermöglichen, müssen die Riegeleinrichtungen ein gewisses Spiel aufweisen. Das erforderliche Spiel der Riegeleinrichtungen wirkt sich negativ auf die Einbruchssicherheit aus, da aufgrund des verbleibenden Spiels leicht Einbruchswerkzeuge an die Schlupftür angesetzt werden können.

Vor diesem Hintergrund liegt der Erfindung die Aufgabe zugrunde, ein Sektionaltor mit den eingangs beschriebenen Merkmalen anzugeben, bei dem sowohl ein sicherer Verschluss als auch eine leichte Bedienung der Schlupftür gewährleistet sind.

Die Aufgabe wird erfindungsgemäß dadurch gelöst, dass die Türverschlusseinrichtung zumindest einen Spannverschluss mit einem ersten und einem zweiten Teil aufweist, wobei ein Teil auf eine Fläche des Torblattes und das andere Teil auf eine zugeordnete Fläche der Schlupftür aufgesetzt ist, wobei die Teile Verschlussabschnitte aufweisen, die sich in der Schließstellung des Spannverschlusses an ihren Enden hintergreifen, und wobei das erste Teil einen Spannmechanismus mit einem in der Schließstellung des Spannverschlusses einrastenden und auf den zugeordneten Verschlussabschnitt wirkenden Betätigungshebel aufweist. In der Schließstellung des Spannverschlusses wird die Bandgegenseite der Schlupftür in Richtung der unmittelbar angrenzenden Torpaneele des Torblattes gezogen, wodurch die Schlupftür stramm und weitgehend ohne Spiel in der Türöffnung des Torblattes gehalten ist. Der aus dem ersten Teil und dem zweiten Teil gebildete Spannverschluss zeichnet sich auch durch eine sehr leichte Bedienbarkeit aus. Zum Schließen des Spannverschlusses werden die Enden der Verschlussabschnitte der Teile aufeinander gelegt und durch eine Bewegung des Betätigungshebel in Eingriff gebracht. Der Betätigungshebel rastet in der Schließstellung ein, wodurch der Spannverschluss gegen ein unbeabsichtigtes Aufspringen gesichert ist. Zum Öffnen des Spannverschlusses muss lediglich an dem Betätigungshebel gezogen werden, worauf der Spannverschluss unmittelbar aufspringt. Die einfache Handhabung ermöglicht insbesondere in Not- und Paniksituation eine einfache und schnelle Öffnung der Schlupftür. Im Rahmen der Erfindung kann das Torblatt eine aus Zargensegmenten gebildete Türzarge und das Türblatt eine aus Einfassungssegmenten zusammengesetzte Einfassung aufweisen, wobei jedes Zargensegment endseitig auf ein zugeordnetes Torpaneel des Torblattes und jedes Einfassungssegment auf ein zugeordnetes Ende eines Türpaneels aufgesetzt ist. Durch eine abschnittsweise Überlappung von Türzarge und Einfassung kann ein Anschlag der Schlupftür in Türschließstellung festgelegt werden, wobei vorzugsweise eine Türdichtung zwischen Türzarge und Einfassung angeordnet ist. Im Rahmen einer solchen Ausgestaltung ist vorzugsweise vorgesehen, dass der Spannverschluss in seiner Schließstellung auch eine in Türdickenrichtung wirkende Kraft auf das Türblatt der Schlupftür ausübt, wodurch die Türdichtung komprimiert und die Luftdichtigkeit der Schlupftür erhöht wird. Durch eine erhöhte Dichtigkeit der Schlupftür kann insbesondere ein unerwünschter Wärme- und Luftaustausch reduziert werden.

In einer bevorzugten Ausführung der Erfindung ist vorgesehen, dass die Schlupftür zusätzlich zu der Türverschlusseinrichtung ein Türschloss mit einem seitlich in die Schlupftür eingesetzten Schlosskasten und einer Drückergarnitur und das Torblatt ein zugeordnetes Schließblech aufweist. In der Öffnungsstellung des Spannverschlusses bzw. der Spannverschlüsse der Türverschlusseinrichtung kann die Schlupftür vorzugweise von der Torblattinnenseite und der Torblattaußenseite durch eine Betätigung des Türschlosses besonders einfach geöffnet und geschlossen werden. Um die Schlupftür zusätzlich zu sichern, wird die Türverschlusseinrichtung mit dem zumindest einen Spannverschluss in die Schließstellung gebracht. Bei der zusätzlichen Fixierung der Schlupftür durch die Türverschlusseinrichtung ist die Schlupftür von der Torblattaußenseite nicht zu Öffnen und es wird eine erhöhte Einbruchssicherheit erreicht. Mit der Türverschlusseinrichtung kann beispielsweise im gewerblichen Bereich die Schlupftür nachts und an Wochenenden gegen ein unbefugtes Eindringen gesichert werden. Im Rahmen der Erfindung liegen jedoch auch Schlupftüren, die kein Türschloss aufweisen. Ein Türschloss ist insbesondere dann nicht erforderlich, wenn die Schlupftür lediglich als Notausgang vorgesehen ist und nicht von der Torblattaußenseite geöffnet und verschlossen werden muss.

In einer bevorzugten Ausführung der Erfindung weist der Spannmechanismus des ersten Teils eine Spannfeder auf, wobei der Verschlussabschnitt des ersten Teils als Öse, Haken oder starrer Bügel und der Verschlussabschnitt des zweiten Teils als Gegenhaken ausgebildet ist. Bei dem Schließen des Spannverschlusses wird zunächst die Öse, der Haken oder der starre Bügel auf den Verschlussabschnitt des zweiten Teils aufgelegt, wobei durch eine Schließbewegung des Betätigungshebels die Verschlussabschnitte in Eingriff gebracht werden und der Betätigungshebel gegen die Kraft der Spannfeder in der Schließstellung einrastet. In einer alternativen Ausgestaltung der Erfindung ist vorgesehen, dass einer der Verschlussabschnitte als federnder Bügel und der andere Verschlussabschnitt als Gegenhaken ausgebildet ist.

Das erste Teil des Spannverschlusses kann im Rahmen der Erfindung ohne Einschränkung an der Torblattinnenseite auf das Türblatt oder das Torblatt aufgesetzt sein, wobei das andere Teil entsprechend auf das Torblatt bzw. das Türblatt aufgesetzt ist. Vorzugsweise ist vorgesehen, dass der Betrag und/oder die Richtung der in der Schließstellung des Spannverschluss wirkenden Spannkraft einstellbar ist. Durch die Einstellbarkeit des Spannmechanismus ist eine genaue Ein- und Nachstellung des Spannverschlusses entsprechend der jeweiligen Erfordernisse möglich.

Zur Erhöhung der Einbruchssicherheit können im Rahmen der Erfindung weitere Maßnahmen vorgesehen sein. Beispielsweise können auf der Bandseite der Schlupftür Einfassungssegmente mit vorstehenden Nocken vorgesehen sein, wobei die Nocken bei einer geschlossenen Schlupftür jeweils in eine Ausnehmung eines zugeordneten Zargensegmentes eingreifen. Durch die Nocken können die einzelnen Türpaneele in vertikaler Richtung und Türdickenrichtung fixiert werden, wobei die Schlupftür senkrecht dazu in horizontaler Richtung durch den zumindest einen Spannverschluss spielfrei in der Türöffnung gehalten ist. Des Weiteren kann auch ein Riegel vorgesehen sein, der an der Unterseite der Schlupftür im verriegelten Zustand in eine zugeordnete Aufnahme eingreift.

Die Erfindung wird im Folgenden anhand einer lediglich ein Ausführungsbeispiel darstellenden Zeichnung erläutert. Es zeigen schematisch:
- Fig. 1: ein erfindungsgemäßes Sektionaltor in einer Ansicht von der Torblattinnenseite,
- Fig. 2: eine Schnittdarstellung einer alternativen Ausgestaltung des erfindungsgemäßen Sektionaltores in einer Draufsicht.

Fig. 1 zeigt ein Sektionaltor 1 mit aus gelenkig verbundenen Torpaneelen 2 gebildeten Torblatt 3 und einer in einer Türöffnung des Torblattes 3 angeordneten Schlupftür 4. Das Torblatt 3 mit der darin eingesetzten Schlupftür 4 ist an seinen Rändern an Rollen 5 in Schienen 6 geführt und wird bei einer Öffnungsbewegung entlang der Schienen 6 in eine im Wesentlichen horizontale Öffnungsposition gebracht. Die Schlupftür 4 weist ein aus Türpaneelen 7 aufgebautes Türblatt 8 auf, wobei die vertikalen Ränder der Schlupftür 4 als Bandseite 9 und Bandgegenseite 10 ausgebildet sind. Das Türblatt 8 weist eine aus Einfassungssegmenten 11, 11' aufgebaute Einfassung 12 und das Torblatt 3 eine aus Zargensegmenten 13 aufgebauten Türzarge 14 auf. An der Bandgegenseite 10 ist eine aus zwei Spannverschlüssen 15 gebildete Türverschlusseinrichtung vorgesehen, die die Schlupftür 4 in einer Türschließstellung an dem Torblatt 3 fixiert. Die Spannverschlüsse 15 weisen jeweils ein an der Torblattinnenseite 16 auf die Einfassung 12 aufgesetztes erstes Teil 17 und ein auf die Türzarge 14 aufgesetztes zweites Teil 18 auf. Das erste Teil 17 weist einen Spannmechanismus 19 mit einem in der Schließstellung des Spannverschlusses 15 einrastenden und auf einen zugeordneten Verschlussabschnitt 20 wirkenden Betätigungshebel 21 auf. Der Verschlussabschnitt 20 ist als Öse ausgebildet und hintergreift in der Schließstellung des Spannverschlusses 15 einen als Gegenhaken ausgebildeten Verschlussabschnitt 20' des zweiten Teils 18. Bei dem Schließen des Spannverschlusses 15 erfolgt das Einrasten des Betätigungshebels 21 gegen die von einer Spannfeder 22 ausgeübten Kraft. Die Vorspannung der Spannfeder 22 ist dabei durch eine Spannmutter 23 einstellbar. Zwischen den Spannverschlüssen 15 der Türverschlusseinrichtung ist ein Türschloss 24 mit einem seitlich in die Schlupftür 4 eingesetzten Schlosskasten 25 und mit einer Drückergarnitur 26 angeordnet, wobei das Torblatt 3 ein zugeordnetes Schließblech 27 aufweist. In Öffnungsstellung der beiden Spannverschlüsse 15 der Türverschlusseinrichtung kann die Schlupftür 4 von der Torblattinnenseite 16 und von der Torblattaußenseite 28 durch eine Betätigung des Türschlosses 24 betätigt werden. Mit Hilfe der Verschlusseinrichtung kann die Schlupftür 4 zuverlässig gegen ein unbefugtes Eindringen von der Torblattaußenseite gesichert werden. Trotz der sehr guten Einbruchssicherung können die Spannverschlüsse 15 in einem Notfall sehr leicht geöffnet werden.

Fig. 2 zeigt einen horizontalen Schnitt einer alternativen Ausgestaltung der Erfindung in einer Draufsicht. Der Verschlussabschnitt 20 des an der Bandgegenseite 10 der Schlupftür 4 auf die Einfassung 12 aufgesetzten ersten Teiles 17 des Spannverschlusses 15 ist als federnder Bügel ausgebildet, wobei der Verschlussabschnitt 20' des zugeordneten, auf die Türzarge 14 des Torblattes 3 aufgesetzten zweite Teils 18 des Spannverschlusses 15 als Gegenhaken ausgebildet ist. In der Türschließstellung liegt ein vorstehender Teil 29 der Einfassung 12 an der Bandseite 9 und an der Bandgegenseite 10 über eine Türdichtung 30 an der Türzarge 14 an. Der Spannverschluss 15 ist derart ausgebildet, dass die Schlupftür 4 an der Bandgegenseite 10 in Richtung der angrenzenden Torpaneele 2 des Torblattes 3 gezogen und die Einfassung 12 gegen die Türzarge 14 gedrückt wird, wobei die Türdichtung 30 komprimiert wird. Der Spannverschluss 15 gewährleistet so in der Schließstellung eine sehr gute Einbruchssicherheit und zusätzlich auch einen weitgehend luftdichten Verschluss der Schlupftür 4. Die Schlupftür 4 ist an der Bandseite 9 durch Türscharniere 31 an dem Torblatt 3 gehalten. Die Einfassungssegmente 11' der Einfassung 12 weisen an der Bandseite 9 vorstehende Nocken 32 auf, die jeweils in eine Ausnehmung eines zugeordneten Zargensegmentes 13 eingreifen. Durch die Nocken 32 ist die Schlupftür 4 in Türdickenrichtung und in vertikaler Richtung fixiert, wobei die Schlupftür 4 senkrecht dazu in horizontaler Richtung entlang der Ausdehnung des Torblattes 3 durch den Spannverschluss 15 stramm gehalten ist. Bei einer geöffneten Türverschlusseinrichtung kann die Schlupftür mit dem Türschloss 24 von der Torblattinnenseite 16 und der Torblattaußenseite 28 geöffnet und geschlossen werden.

## Patentansprüche

1. Sektionaltor mit einem aus gelenkig verbundenen Torpaneelen (2) gebildeten Torblatt (3) und einer in einer Türöffnung des Torblattes (3) angeordneten Schlupftür (4),
wobei die Schlupftür (4) ein aus Türpaneelen (7) aufgebautes Türblatt (8) aufweist, dessen seitliche Ränder als Bandseite (9) und Bandgegenseite (10) ausgebildet sind und
wobei die Schlupftür (4) an der Bandseite (9) schwenkbeweglich an dem Torblatt (3) gehalten ist und an der Bandgegenseite (10) durch eine Türverschlusseinrichtung an dem Torblatt (3) in einer Türschließstellung fixiert ist,
**dadurch gekennzeichnet, dass** die Türverschlusseinrichtung zumindest einen Spannverschluss (15) mit einem ersten Teil (17) und einem zweiten Teil (18) aufweist, wobei ein Teil (17, 18) auf eine Fläche des Torblattes (3) und das andere Teil (18, 17) auf eine zugeordnete Fläche der Schlupftür (4) aufgesetzt ist, wobei die Teile (17, 18) Verschlussabschnitte (20, 20') aufweisen, die sich in der Schließstellung des Spannverschlusses (15) an ihren Enden hintergreifen, und wobei das erste Teil einen Spannmechanismus (19) mit einem in der Schließstellung des Spannverschlusses (15) einrastenden und auf den zugeordneten Verschlussabschnitt (20) wirkenden Betätigungshebel (21) aufweist.

2. Sektionaltor nach Anspruch 1, **dadurch gekennzeichnet, dass** der Spannmechanismus (19) des ersten Teils (17) eine Spannfeder (22) aufweist und dass der Verschlussabschnitt (20) des ersten Teils (17) als Öse, Haken oder starrer Bügel und der Verschlussabschnitt (20') des zweiten Teils (18) als Gegenhaken ausgebildet ist.

3. Sektionaltor nach Anspruch 1, **dadurch gekennzeichnet, dass** einer der Verschlussabschnitte (20, 20') als federnder Bügel und der andere Verschlussabschnitt (20', 20) als Gegenhaken ausgebildet ist.

4. Sektionaltor nach einem der Ansprüche 1 bis 3, **dadurch gekennzeichnet, dass** der Spannmechanismus (19) einstellbar ist.

5. Sektionaltor nach einem der Ansprüche 1 bis 4, **dadurch gekennzeichnet, dass** das Torblatt (3) eine aus Zargensegmenten (13) bestehende Türzarge (14) und das Türblatt (8) eine aus Einfassungssegmenten (11) zusammengesetzte Einfassung (12) aufweist.

6. Sektionaltor nach Anspruch 5, **dadurch gekennzeichnet, dass** zwischen der Türzarge (14) und der Einfassung (12) eine Türdichtung (30) angeordnet ist.

7. Sektionaltor nach einem der Ansprüche 1 bis 6, **dadurch gekennzeichnet, dass** die Schlupftür (4) ein Türschloss (24) und das Torblatt (3) ein zugeordnetes Schließblech (27) aufweist, wobei das Türschloss einen seitlich in die Schließtür (4) eingesetzten Schlosskasten sowie eine Drückergarnitur (26) umfasst.

## Claims

1. A sectional door with a sectional door leaf (3) that is composed of sectional door panels (2) connected in an articulated fashion and a passdoor (4) arranged in a door opening of the sectional door leaf (3),
wherein the passdoor (4) features a door leaf (8) that is composed of door panels (7) and the lateral edges of which are realized in the form of a hinged side (9) and a non-hinged side (10),
and wherein the passdoor (4) is pivotably held on the sectional door leaf (3) on the hinged side (9) and in its closed position fixed on the sectional door leaf (3) by means of a door locking mechanism on the non-hinged side (10),
**characterized in that** the door locking mechanism features at least one tension lock (15) with a first part (17) and a second part (18), wherein one part (17, 18) is mounted on a surface of the sectional door leaf (3) and the other part (18, 17) is mounted on an assigned surface of the passdoor (4), wherein the parts (17, 18) feature locking sections (20, 20') that engage behind one another on their ends in the locked position of the tension lock (15), and wherein the first part features a tensioning mechanism (19) with an actuating lever (21) that catches in the locked position of the tension lock (15) and acts upon the assigned locking section (20).

2. The sectional door according to Claim 1, **characterized in that** the tensioning mechanism (19) of the first part (17) features a tension spring (22), and **in that** the locking section (20) of the first part (17) is realized in the form of an eyelet, hook or rigid bracket and the locking section (20') of the second part (18) is realized in the form of a clamp.

3. The sectional door according to Claim 1, **characterized in that** one of the locking sections (20, 20') is realized in the form of a springable bracket and the other locking section (20', 20) is realized in the form of a clamp.

4. The sectional door according to one of Claims 1 to 3, **characterized in that** the tensioning mechanism (19) is adjustable.

5. The sectional door according to one of Claims 1 to 4, **characterized in that** the sectional door leaf (3) features a door frame (14) that is composed of frame segments (13) and the door leaf (8) features an edging (12) that is composed of edging segments (11).

6. The sectional door according to Claim 5, **characterized in that** a door seal (30) is arranged between the door frame (14) and the edging (12).

7. The sectional door according to one of Claims 1 to 6, **characterized in that** the passdoor (4) features a door lock (24) and the sectional door leaf (3) features an assigned striking plate (27), wherein the door lock comprises a lock case that is laterally recessed into the passdoor (4), as well as a latch fitting (26).

## Revendications

1. Porte à sections comprenant un vantail de portail (3) formé de panneaux de portail (2) reliés de manière articulée et d'un portillon (4) disposé dans une ouverture de porte du vantail de portail (3),
sachant que le portillon (4) présente un vantail de porte (8) composé de panneaux de porte (7) dont les bords latéraux sont formés en tant que bande de côté (9) et bande de côté opposé (10),
sachant que le portillon (4) est maintenu sur le vantail de portail (3) en pouvant basculer sur la bande de côté (9) et est fixé sur la bande de côté opposé (10) dans une position de fermeture de porte sur le vantail de portail (3), via un dispositif de fermeture de porte, et
**caractérisée en ce que** le dispositif de fermeture de porte présente au moins une fermeture à genouillère (15) comprenant une première partie (17) et une seconde partie (18), sachant qu'une partie (17, 18) est placée sur une surface du vantail de portail (3) et l'autre partie (18, 17) est placée sur une surface correspondante du portillon (4), sachant que les parties (17, 18) présentent des sections de fermeture (20, 20') dont les extrémités se mettent en prise dans la position de fermeture de la fermeture à genouillère (15) et sachant que la première partie présente un mécanisme de tension (19) avec un levier d'actionnement (21) s'encliquetant dans la position de fermeture de la fermeture à genouillère (15) et agissant sur la section de fermeture (20) correspondante.

2. Porte à sections selon la revendication 1, **caractérisée en ce que** le mécanisme de tension (19) de la première partie (17) présente un ressort de tension (22) et que la section de fermeture (20) de la première partie (17) est formée en tant qu'oeillet, crochet ou étrier fixe et que la section de fermeture (20') de la seconde partie (18) est formée en tant que contre-crochet.

3. Porte à sections selon la revendication 1, **caractérisée en ce que** l'une des sections de fermeture (20, 20') est formée en tant qu'étrier élastique et l'autre section de fermeture (20', 20) est formée en tant que contre-crochet.

4. Porte à sections selon l'une des revendications 1 à 3, **caractérisée en ce que** le mécanisme de tension (19) est réglable.

5. Porte à sections selon l'une des revendications 1 à 4, **caractérisée en ce que** le vantail de portail (3) présente un dormant (14) composé de segments de dormant (13) et le vantail de porte (8) présente un châssis (12) composé de segments de châssis (11).

6. Porte à sections selon la revendication 5, **caractérisée en ce qu'**un joint de porte (30) est disposé entre le dormant (14) et le châssis (12).

7. Porte à sections selon l'une des revendications 1 à 6, **caractérisée en ce que** le portillon (4) présente un verrou (24) et le vantail de portail (3) présente une nappe de pêne (27) correspondante, sachant que le verrou comprend un palastre intégré latéralement dans le portillon (4) ainsi qu'une garniture de porte (26).
